# EUROPÄISCHE PATENTSCHRIFT

(11) **EP 2 401 505 B1**
(45) Veröffentlichungstag und Bekanntmachung des Hinweises auf die Patenterteilung: **26.09.2018**
(21) Anmeldenummer: 10711634.5
(22) Anmeldetag: 23.02.2010
(51) Int. Cl.: F04D 19/04

(54) **MULTI-INLET-VAKUUMPUMPE**
MULTI-INLET VACUUM PUMP
POMPE À VIDE À PLUSIEURS ENTRÉES

(30) Priorität: 28.02.2009 DE 102009011082
(43) Veröffentlichungstag der Anmeldung: 04.01.2012
(73) Patentinhaber: Leybold GmbH, 50968 Köln (DE)
(72) Erfinder: BEYER, Christian, 50765 Köln (DE); HENRY, Markus, 51109 Köln (DE); ENGLÄNDER, Heinz, 52441 Linnich (DE)
(74) Vertreter: dompatent von Kreisler Selting Werner - Partnerschaft von Patent- und Rechtsanwälten mbB
(86) Internationale Anmeldenummer: PCT/EP2010/052282
(87) Internationale Veröffentlichungsnummer: WO 2010/097384

(56) Entgegenhaltungen:
- EP-A1- 0 464 292
- US-A- 5 733 104
- US-A- 6 030 189

## Beschreibung

Die Erfindung betrifft eine Multi-Inlet-Vakuumpumpe.

Multi-Inlet-Vakuumpumpen weisen in einem gemeinsamen Gehäuse mehrere Pumpeinrichtungen auf, bei denen es sich beispielsweise um Turbomolekularpumpen ggf. in Verbindung mit einer Holweckstufe handelt. Die einzelnen Pumpeinrichtungen werden üblicherweise von einer gemeinsamen Rotorwelle getragen und von einem einzigen Elektromotor angetrieben. Das Pumpengehäuse weist einen Haupteinlass auf, durch den ein erster Fluidstrom von der ersten Pumpeinrichtung angesaugt wird. Der erste Fluidstrom wird sodann nach dem Durchströmen der ersten Pumpeinrichtung von der zweiten Pumpeinrichtung und ggf. weiteren Pumpeinrichtungen in Richtung eines Auslasses gefördert. Zwischen der ersten und der zweiten Pumpeinrichtung ist ein Zwischeneinlass vorgesehen, durch den ein zweiter Fluidstrom von der zweiten Pumpeinrichtung angesaugt wird. Von der zweiten Pumpeinrichtung wird somit der erste und der zweite Fluidstrom in Richtung des Auslasses gefördert. Ggf. kann ein zweiter Zwischeneinlass zwischen der zweiten und einer dritten Pumpeinrichtung angeordnet sein. Ein entsprechender dritter Fluidstrom wird von der dritten Pumpeinrichtung ebenfalls in Richtung des Auslasses gefördert, wobei sodann von der dritten Pumpeinrichtung alle drei Fluidströme gefördert werden. Eine derartige Multi-Inlet-Vakuumpumpe ist bspw. aus US 6,030,189 bekannt.

Aus EP 0 919 726 ist eine Multi-Inlet-Pumpe bekannt, bei der der Außendurchmesser der Rotorscheiben der ersten Pumpeinrichtung kleiner ist, als der Außendurchmesser der Rotorscheiben der zweiten Pumpeinrichtung. Hierdurch ist am Zwischeneinlass ein relativ hohes Saugvermögen realisiert. Aufgabe der Erfindung ist es, eine Multi-Inlet-Vakuumpumpe mit verbessertem Partialdruck und der Möglichkeit eines erhöhten Saugvermögen im Zwischeneinlass zu realisieren.

Die Lösung der Aufgabe erfolgt erfindungsgemäß durch eine Multi-Inlet-Vakuumpumpe mit den Merkmalen des Anspruchs 1.

Die erfindungsgemäße Multi-Inlet-Vakuumpumpe weist eine erste Pumpeinrichtung, bei der es sich insbesondere um eine Turbomolekularpumpe handelt, auf. Die erste Pumpeinrichtung weist ein erstes Rotorelement mit mehreren in Förderrichtung hintereinander angeordneten Rotorscheiben auf. Ferner weist die Multi-Inlet-Vakuumpumpe eine weitere Pumpeinrichtung, bei der es sich vorzugsweise ebenfalls um eine Turbomolekularpumpe handelt, auf. Diese weist ein weiteres Rotorelement mit ebenfalls mehreren in Förderrichtungen hintereinander angeordneten Rotorscheiben auf. Eine erfindungsgemäße Multi-Inlet-Vakuumpumpe weist mindestens zwei Pumpeinrichtungen auf, wobei ggf. auch mehrere Pumpeinrichtungen vorgesehen sein können. Die Multi-Inlet-Vakuumpumpe weist einen Haupteinlass auf, durch den ein erster Fluidstrom von der ersten Pumpeinrichtung angesaugt und in Richtung der weiteren, insbesondere zweiten Pumpeinrichtung gefördert wird. Über einen Zwischeneinlass erfolgt das Ansaugen eines weiteren Fluidstroms von der weiteren Pumpeinrichtung. Ggf. sind mehrere Zwischeneinlässe sowie mehrere Pumpeinrichtungen vorgesehen, wobei die Zwischeneinlässe vorzugsweise zwischen zwei benachbarten Pumpeinrichtungen angeordnet sind. Die vorzugsweise zwei Fluidströme werden in Richtung eines Pumpenauslasses gefördert.

Erfindungsgemäß erfolgt ein Vereinen der Fluidströme nicht unmittelbar im Bereich des Zwischeneinlasses. Das Vereinen der insbesondere zwei Fluidströme erfolgt somit außerhalb des Zwischeneinlasses jedoch innerhalb der Vakuumpumpe. Da das durch den Haupteinlass angesaugte Gasgemisch ggf. eine andere Zusammensetzung als das durch den Zwischeneinlass angesaugte Gasgemisch hat, ist das erfindungsgemäße Vereinen der Fluidströme außerhalb des Zwischeneinlasses vorteilhaft, da das Verhältnis der Partialdrücke im Zwischeneinlass weniger beeinflusst wird. Vorzugsweise erfolgt das Vereinen der Fluidströme erst innerhalb der weiteren Pumpeinrichtung, insbesondere zwischen zwei benachbarten Rotorscheiben der zweiten Pumpeinrichtung. Das Vereinen erfolgt erfindungsgemäß nach der ersten Rotorscheibe der weiteren Pumpeinrichtung.

Bei einer Multi-Inlet-Pumpe mit einem zweiten oder weiteren Zwischeneinlassen kann der Bereich zwischen der zweiten und der dritten bzw. zwischen benachbarten Pumpeinrichtungen selbstverständlich entsprechend ausgebildet sein. Hierbei erfolgt sodann ein Vereinen des beispielsweise zweiten und dritten Fluidstroms außerhalb des entsprechenden Zwischeneinlasses, vorzugsweise innerhalb der beispielsweise dritten Pumpeinrichtung.

Der Durchmesser der weiteren, beispielsweise zweiten Rotorscheibe ist vorzugsweise zumindest teilweise größer als der Durchmesser der ersten Rotorscheiben. Vorzugweise ist der Durchmesser mehrerer, insbesondere aller Rotorscheiben der weiteren Pumpeinrichtung größer als der Durchmesser der ersten Rotorscheiben.

Bei einer ersten bevorzugten Ausführungsform der Erfindung weist zumindest die erster Rotorscheibe der weiteren Pumpeinrichtung in Förderrichtung, das heißt vorzugsweise in axialer Richtung der Rotorwelle, eine Durchgangsöffnung auf. Durch die Durchgangsöffnung strömt der erste Fluidstrom zumindest teilweise, vorzugsweise vollständig, in die weitere beispielsweise zweite Pumpeinrichtung ein. Hierbei ist die Durchgangsöffnung vorzugsweise radial innerhalb der die Flügel tragenden ersten Rotorscheibe der weiteren Pumpeinrichtung angeordnet. Das Vereinen der Fluidströme erfolgt somit nachdem der erste Fluidstrom die Durchgangsöffnung passiert hat. Da nur die erste Rotorscheibe der weiteren Pumpeinrichtung Durchgangsöffnungen aufweist, erfolgt das Vereinen der Fluidströme zwischen den beiden ersten Rotorscheiben der weiteren Pumpeinrichtung, Ggf. können auch mehrere Rotorscheiben der weiteren Pumpeinrichtung Durchgangsöffnungen aufweisen, so dass das Vereinen der Fluidströme nicht nur zwischen den beiden ersten Rotorscheiben sondern auch zwischen weiteren Rotorscheiben der weiteren Pumpeinrichtung erfolgt. Sofern entsprechend einer bevorzugten Ausführungsform der Erfindung zumindest ein Teil der Rotorscheiben der weiteren Pumpeinrichtung einen größeren Durchmesser als die Rotorscheiben der ersten Pumpeinrichtung aufweist, hat das Vorsehen von derartigen Durchgangsöffnungen zur Folge, dass der erste Fluidstrom aufgrund der Änderung der Durchmesser der Rotorscheiben nicht radial nach außen umgelenkt werden muss, so dass unmittelbar im Bereich des Zwischeneinlasses kein Vereinen der beiden Fluidströme stattfindet. Vielmehr erfolgt ein Vereinen der beiden Fluidströme, beispielsweise erst zwischen der ersten und zweiten Rotorscheibe der zweiten Pumpeinrichtung. Ebenso ist es möglich, dass auch weitere Rotorscheiben der zweiten Pumpeinrichtung Durchgangsöffnungen aufweisen, so dass das Vereinen der beiden Fluidströme nicht nur zwischen zwei Rotorscheiben, sondern zwischen mehreren Rotorscheiben erfolgt. Hierbei kann sich die Gesamtquerschnittsfläche der Durchgangsöffnungen in Förderrichtung verringern, so dass sich stets ein Teil des ersten Fluidstroms mit dem zweiten Fluidstrom zwischen zwei benachbarten Rotorscheiben vereinen muss und ein geringerer Teil des ersten Fluidstroms unvereint weiterströmt und erst zwischen den beiden nächsten benachbarten Rotorscheiben ein Vereinen mit dem zweiten Fluidstrom erfolgt.

Die Durchgangsöffnung in der zu mindestens ersten Rotorscheibe der weiteren Pumpeinrichtung weist vorzugsweise mehrere Einzelöffnungen auf. Diese sind insbesondere entlang einer Kreislinie angeordnet. Hierdurch ist sichergestellt, dass durch das Vorsehen mehrerer Einzelöffnungen, die insbesondere regelmäßig auf einer Kreislinie angeordnet sind, die Stabilität der Rotorscheiben nicht beeinträchtigt wird.

Um zu vermeiden, dass ein größerer Teil des ersten Fluidstroms nicht durch Durchgangsöffnungen strömt, sondern radial nach außen in Richtung des Zwischeneinlasses strömt, ist in besonders bevorzugter Ausführungsform zwischen benachbarten Pumpeinrichtungen eine insbesondere radial angeordnete Gehäusewand vorgesehen. Die Gehäusewand ist vorzugsweise mit einer Gehäuseaußenwand des Pumpengehäuses dichtend verbunden und ragt bis nahe an die Durchtrittsöffnung oder die Rotorwelle heran. Insbesondere ist die Gehäusewand derart ausgebildet, dass zwischen der Gehäusewand und der Rotorwelle eine ringförmige Öffnung ausgebildet ist, wobei die Durchtrittsöffnungen in der einen oder in mehreren Rotorscheiben der weiteren Pumpeinrichtung in Strömungsrichtung gesehen, innerhalb dieser kreisringförmigen Öffnung angeordnet sind. Hierdurch ist ein Umlenken des ersten Fluidstroms zwischen dieser kreisringförmigen Öffnung und den Durchgangsöffnungen vermieden. Der erste Fluidstrom durchströmt somit nach Austreten aus der ersten Pumpeinrichtung die Durchgangsöffnung in der Gehäusewand und anschließend die Durchgangsöffnung der ersten oder mehrerer Rotorscheibe der weiteren Pumpeinrichtung um sodann innerhalb der weiteren Pumpeinrichtung mit dem zweiten Fluidstrom vereint zu werden.

Bei einer weiteren bevorzugten Ausführungsform, bei der es sich um eine weitere Realisierung des erfindungsgemäßen Prinzips handelt, dass das Vereinen der beiden Fluidströme nicht innerhalb eines Zwischeneinlasses erfolgt, ist zwischen benachbarten Pumpeinrichtungen ein Strömungskanal ausgebildet. Der mindestens eine Strömungskanal ist derart ausgebildet, dass ein Auslass der ersten Pumpeinrichtung über den Strömungskanal mit einem Bereich innerhalb der weiteren Pumpeinrichtung verbunden ist.

Dies erfolgt vorzugsweise derart, dass der mindestens eine Strömungskanal zumindest teilweise innerhalb einer Rotorwelle angeordnet ist, die die Rotorelemente trägt. In bevorzugter Ausführungsform weist die Rotorwelle zur Ausbildung eines Strömungskanals eine insbesondere in Längsrichtung verlaufenden Nut auf. Beim Vorsehen mehrere Strömungskanäle sind somit mehrere vorzugsweise zueinander parallel in Längsrichtung der Rotorwelle verlaufende Nuten vorgesehen. Die Nuten sind hierbei vorzugsweise symmetrisch am Umfang der Rotorwelle angeordnet. Vorzugsweise sind die Nuten in eine Außenumfangsfläche der Rotorwelle, beispielsweise durch Fräsen eingebracht. Zur Ausbildung eines in Umfangsrichtung geschlossenen Strömungskanals sind in bevorzugten Ausführungsformen die Nuten durch eine Hülse und/oder eine Innenseite eines Rotorelements verschlossen. Bei dieser besonders bevorzugten Ausführungsform strömt der erste Fluidstrom nach Durchtreten der ersten Pumpeinrichtung, insbesondere vollständig in die vorzugsweise mehreren Strömungskanäle ein. Der erste Fluidstrom durchströmt die Strömungskanäle und tritt sodann vorzugsweise innerhalb einer weiteren, insbesondere der benachbarten Pumpeinrichtung wieder aus den Strömungskanälen aus. Hierdurch erfolgt ein Vereinen des ersten Fluidstroms mit einem weiteren durch einen Zwischeneinlass angesaugten Fluidstrom nicht innerhalb des Zwischeneinlasses, sondern innerhalb der zweiten Pumpeinrichtung.

Bei einer weiteren Ausführungsform ist die Rotorwelle als Hohlwelle ausgestalten. Vorzugsweise strömt der erste Fluidstrom nach Durchströmen der ersten Pumpeinrichtung durch eine oder mehrere in der Rotorwelle angeordnete erste Querbohrungen in den Strömungskanal bzw. die Rotorwelle ein. Vorzugsweise sind mehrere erste Querbohrungen angeordnet, die radial am Umfang der Hohlwelle verteilt vorgesehen sind. Über mindestens eine, vorzugsweise mehrere zweite Querbohrungen, wird der erste Fluidstrom vorzugsweise aus dem Strömungskanal bzw. dem Inneren der hohlen Rotorwelle in die weitere Pumpeinrichtung eingeleitet. Dies erfolgt in besonders bevorzugter Ausführungsform zwischen zwei benachbarten Rotorscheiben der zweiten Pumpeinrichtung, insbesondere in Förderrichtung zwischen der ersten und zweiten Rotorscheibe. Es ist auch möglich, die zweiten Querbohrungen derart anzuordnen, dass das Einströmen des ersten Fluidstroms in mehreren Bereichen der zweiten Pumpeinrichtung, das heißt beispielsweise zwischen der ersten und der zweiten Rotorscheibe und auch zwischen der zweiten und dritten Rotorscheibe erfolgt.

Bei einer Weiterbildung dieser Strömungskanäle, insbesondere Nuten aufweisenden Ausführungsform der Erfindung ist im Auslassbereich der ersten Pumpeinrichtung eine Dichtscheibe angeordnet. Diese, vorzugsweise radial verlaufende Dichtscheibe, stellt sicher dass der erste Fluidstrom großteils insbesondere vollständig in Richtung des mindestens einen Strömungskanals gelenkt wird. Die Dichtscheibe kann hierbei entsprechend der Statorscheiben, die zwischen benachbarten Rotorscheiben angeordnet sind, ausgebildet bzw. angeordnet sein. Die Dichtscheibe kann entsprechend der Statorscheiben über einen Statorring im Gehäuse gehalten oder fest mit dem Gehäuse verbunden sein. Die Dichtscheibe ragt bis nahe an die Rotorwelle heran, so dass ein schmaler Dichtspalt zwischen der Dichtscheibe und der Rotorwelle ausgebildet ist. Bei Vorsehen einer Dichtscheibe ist der Einlass des bzw. der Nuten vorzugsweise in Förderrichtung zwischen der letzten Rotorscheibe der ersten Pumpeinrichtung und der Dichtscheibe angeordnet.

In einer weiteren bevorzugten Ausführungsform ist anstelle des Vorsehens einer Dichtscheibe zumindest die letzte Rotorscheibe der ersten Pumpeinrichtung derart ausgebildet, dass eine Gegenströmung erzeugt wird. Die Förderrichtung dieser letzten Rotorscheibe der ersten Pumpeinrichtung ist somit entgegengesetzt der Hauptförderrichtung der Vakuumpumpe, Durch diese Rotorscheibe wird ein Teil des durch den Zwischeneinlass angesaugten weiteren Fluidstroms entgegen der Hauptförderrichtung, das heißt in Richtung der ersten Pumpeinrichtung gefördert. Bei dieser weiteren bevorzugten Ausführungsform sind die ersten Querbohrungen und/oder der Einlass der Nuten zwischen den beiden letzten Rotorscheiben der ersten Pumpeinrichtung, das heißt zwischen der letzten eine Gegenströmung erzeugende Rotorscheibe, und der letzten Rotorscheibe der Pumpeinrichtung, die in Hauptförderrichtung fördert, angeordnet. Aufgrund der erzeugten Gegenströmung ist sichergestellt, dass der erste Fluidstrom in Richtung des Strömungskanals, insbesondere in Richtung der Nuten bzw. der ersten Querbohrungen umgelenkt wird. Eine Dichtscheibe kann in dieser Ausführungsform entfallen.

Bei einer bevorzugten Weiterbildung der Erfindung wird ein durch einen Zwischeneinlass angesaugter Fluidstrom aufgeteilt, wobei sodann ein Teil dieses weiteren Fluidstroms in Gegenrichtung strömt. Bei dieser Ausführungsform ist nicht nur die letzte Rotorscheibe der ersten Pumpeinrichtung zur Erzeugung einer Gegenströmung ausgebildet, sondern vorzugsweise mehrere Rotorscheiben erzeugen einen Gegenströmung. Hierbei erfolgt durch diese Rotorscheiben nicht nur das Erzeugen einer Gegenströmung sondern gleichzeitig auch ein Komprimieren des in die Gegenströmung strömenden Teils des weiteren Fluidstroms. Der in Gegenströmung strömende Teil des weiteren Fluidstroms wird innerhalb der ersten Pumpeinrichtung mit dem ersten Fluidstrom vereint. Der erste Fluidstrom strömt zusammen mit dem in Gegenrichtung geförderten Teil des weiteren Fluidstroms in Strömungskanäle. Bei den Strömungskanälen handelt es sich vorzugsweise wiederum um in der Rotorwelle angeordnete in Längsrichtung verlaufende Nuten und/oder um Querbohrungen, wie vorstehend beschrieben. Der erste Fluidstrom strömt sodann zusammen mit dem Teil des weiteren Fluidstroms durch die Strömungskanäle in Richtung einer weiteren Pumpeinrichtung. Innerhalb der weiteren Pumpeinrichtung tritt dieser Fluidstrom wieder aus dem mindestens einen Strömungskanal aus, so dass ein Vereinen dieses Fluidstroms mit dem zweiten Teil des weiteren durch den Zwischeneinlass angesaugten Fluidstroms innerhalb der weiteren Pumpeinrichtung erfolgt.

In weiteren bevorzugten Ausführungsformen sind die einzelnen vorstehend beschriebenen Ausführungsformen zumindest teilweise miteinander kombiniert. Insbesondere kann das anhand der ersten Ausführungsform beschriebene Vorsehen einer Durchgangsöffnung in zumindest der ersten Rotorscheibe der weiteren Pumpeinrichtung mit dem Vorsehen mindestens eines Strömungskanals kombiniert werden, so dass ein Teil des ersten Fluidstroms durch die mindestens eine Durchgangsöffnung und ein Teil durch den mindestens einen Strömungskanal strömt.

Nachfolgend wird die Erfindung anhand bevorzugter Ausführungsformen unter Bezugnahme auf die anliegenden Zeichnungen näher erläutert.

Es zeigen:
- Fig. 1: eine schematische Schnittansicht einer ersten Ausführungsform eines Teils einer Multi-Inlet-Vakuumpumpe,
- Fig. 2: eine schematische Schnittansicht einer zweiten Ausführungsform eines Teils einer Multi-Inlet-Vakuumpumpe,
- Fig. 3: eine schematische Schnittansicht einer dritten Ausführungsform eines Teils einer Multi-Inlet-Vakuumpumpe,
- Fig. 4: eine schematische Schnittansicht einer vierten Ausführungsform eines Teils einer Multi-Inlet-Vakuumpumpe, und
- Fig. 5: eine schematische Schnittansicht entlang der Linie V-V in Fig. 4.

Fig. 1 zeigt den hinsichtlich der Erfindung wesentlichen Teil einer Multi-Inlet-Vakuumpumpe. Es handelt sich hierbei um eine erste Pumpeinrichtung 10 und eine weitere bzw. zweite Pumpeinrichtung 12, die in einem gemeinsamen Gehäuse 14 angeordnet sind. Zusätzlich kann in dem Gehäuse auf der in Fig. 1 rechten Seite eine dritte Pumpeinrichtung, wie beispielsweise eine Holweckstufe vorgesehen sein.

Die erste Pumpeinrichtung 10 weist ein auf einer Rotorwelle 16 angeordnetes Rotorelement 18 auf. Das Rotorelement 18 weist im dargestellten Ausführungsbeispiel fünf radial verlaufende Rotorscheiben 20 auf. Die Rotorscheiben 20 weisen Rotorflügel zum Transport von Fluid insbesondere Gas auf. Zwischen benachbarten Rotorscheiben 20 sind stationäre Statorscheiben 22 angeordnet. Die Statorscheiben 22 sind beispielsweise über Ringe fest in dem Gehäuse 14 gehalten.

Ferner ist von der Rotorwelle 16, die im dargestellten Ausführungsbeispiel über zwei Lager 24 gelagert ist, ein weiteres bzw. zweites Rotorelement 26 der zweiten Pumpeinrichtung 12 getragen. Das zweite Rotorelement 26 weist im dargestellten Ausführungsbeispiel ebenfalls fünf Rotorscheiben 28 auf. Zwischen den Rotorscheiben 28 sind wiederum stationär ggf, über Statorringe mit dem Gehäuse 14 verbundene Statorscheiben 30 angeordnet. Die Rotorscheiben 28 weisen in einem äußeren, in Fig. 1 unschraffiert dargestellten Bereich, wiederum Flügel zum Transport von Fluid auf.

Die erste Pumpeinrichtung 10 saugt das Gas durch einen Haupteinlass 32 in dem Gehäuse 14 an. Hierdurch entsteht ein erster Fluidstrom 34 in Richtung der zweiten Pumpeinrichtung 12, bzw. in Förderrichtung 36. Die Förderrichtung 36 entspricht der Hauptförderrichtung von dem Haupteinlass 32 in Richtung eines Auslasses der in Förderrichtung hinter der letzten Pumpeinrichtung, das heißt in Fig. 1 auf der rechten Seite in dem Gehäuse vorgesehen ist.

Ferner weist das Gehäuse 14 einen Zwischeneinlass 38 auf. Der Zwischeneinlass ist in dem Gehäuse 14 zwischen der ersten Pumpeinrichtung 10 und der zweiten Pumpeinrichtung 12 angeordnet. Durch den Zwischeneinlass 38 wird ein zweiter Fluidstrom 40, ebenfalls in Förderrichtung 36 erzeugt. Der zweite Fluidstrom 40 wird durch die zweite Pumpeinrichtung 12 und eine ggf. nachgeschaltete weitere Pumpeinrichtung in Richtung des Pumpenauslasses gefördert. Bei Multi-Inlet-Pumpen liegt im dargestellten Ausführungsbeispiel insbesondere ein Hochvakuum an dem Haupteinlass 32 und ein etwas geringeres Vakuum an dem Zwischeneinlass 38 an. Um ein möglichst hohes Saugvermögen, das heißt ein geringes Vakuum auch an dem Zwischeneinlass 38 erzeugen zu können, ist im dargestellten Ausführungsbeispiel der Radius der Rotorscheiben 28 der zweiten Pumpeinrichtung 12 größer als der Radius der Rotorscheiben 20 der ersten Pumpeinrichtung 10.

Erfindungsgemäß erfolgt bei der in Fig.1 dargestellten Ausführungsform ein Vereinen der beiden Fluidströme 34, 40 erst innerhalb der zweiten Pumpeinrichtung 12. In dem in Fig. 2 dargestellten Ausführungsbeispiel wird dies dadurch erreicht, dass die erste in Fig. 2 linke Rotorscheibe 28 der zweiten Pumpeinrichtung 12 eine Durchgangsöffnung 42 aufweist. Die Durchgangsöffnung 42 weist vorzugsweise mehrere auf einer zur Rotorwelle konzentrischen Kreislinie angeordnete Einzelöffnungen auf. Durch das Vorsehen der Durchgangsöffnung 42 strömt der erste Fluidstrom 34 zunächst durch die Durchgangsöffnung 42 in den Bereich zwischen den beiden in Fig. 2 linken Rotorscheiben 28 der zweiten Pumpeinrichtung 12. Zwischen den beiden ersten bzw. linken Rotorscheiben 28 der zweiten Pumpeinrichtung 12 strömt der erste Fluidstrom, wie durch den Pfeil 44 dargestellt sodann radial nach außen, so dass ein Vereinen der beiden Fluidströme 34, 40 zwischen den beiden ersten Rotorscheiben 28 der zweiten Pumpeinrichtung 12 erfolgt. Da im Bereich des Zwischeneinlasses 38 kein Vermischen der beiden Fluidströme 34, 40 erfolgt, können im Bereich des Zwischeneinlasses 38 günstiger Partialdrücke erzielt werden. Dies ist insbesondere vorteilhaft, wenn durch den Haupteinlass 32 und den Zwischeneinlass 38 unterschiedliche Gasgemische angesaugt werden.

Die Durchgangsöffnung 42 bzw. die Einzelöffnungen der Durchgangsöffnung 42 sind innerhalb des Bereichs in dem die Flügel der ersten Rotorscheibe 28 angeordnet sind, vorgesehen. In der Figur ist der Bereich der Flügel unschraffiert dargestellt.

Um sicherzustellen, dass der erste Fluidstrom 34 möglichst vollständig durch die Durchgangsöffnung 42 strömt und somit ein Vereinen der beiden Fluidströme im Bereich des Zwischeneinlasses 38 vermieden ist, ist in dem dargestellten Ausführungsbeispiel zusätzlich eine Gehäusewand 46 vorgesehen. Die Gehäusewand 46 ist zwischen den beiden Pumpeinrichtungen 10, 12 angeordnet und verläuft radial. Die Gehäusewand 46 ist fest mit dem Gehäuse 14 verbunden und erstreckt sich in Richtung der Rotorwelle 16. Der erste Fluidstrom 34 strömt somit nach Durchtreten der ersten Pumpeinrichtung 10 durch eine kreisringförmige Öffnungen 50 und sodann durch die Durchgangsöffnungen 42 der ersten Rotorscheibe 28 um zwischen den beiden ersten Rotorscheiben 28 der zweiten Pumpeinrichtung 12 in diese zu gelangen.

Bei der in Fig. 2 dargestellten zweiten bevorzugten Ausführungsform sind identische und ähnliche Bauteile mit den selben Bezugszeichen gekennzeichnet.

Der wesentliche Unterschied der in Fig. 2 dargestellten zweiten Ausführungsform besteht darin, dass die erste Rotorscheibe 28 der zweiten Pumpeinrichtung 12 keine Durchgangsöffnungen 42 aufweist. Vielmehr wird der erste Fluidstrom 34 am Ende der ersten Pumpeinrichtung radial nach innen, (Pfeil 52) umgelenkt. Hierzu ist mit dem Gehäuse oder den Statorringen eine Dichtscheibe 54 verbunden. Diese verläuft ähnlich der Gehäusewand 46, bei dem in Fig. 1 dargestellten Ausführungsbeispiel radial nach innen und ist gegenüber der Rotorwelle 16 durch einen Dichtspalt 56 abgedichtet. Eine weitere Besonderheit der in Fig. 2 dargestellten Ausführungsform besteht darin, dass die Welle 16 als Hohlwelle ausgebildet ist, so dass der erste Fluidstrom 34 durch Querbohrungen 58 in den Innenraum 60 der Hohlwelle 16 strömt, (Pfeil 62). Vorzugsweise sind am Umfang der Hohlwelle 16 insbesondere symmetrisch mehrere Querbohrungen 58 angeordnet.

Zu den ersten Querbohrungen 58 in Strömungsrichtung 36 nachgeordnet sind zweite Querbohrungen 64 in der Hohlwelle angeordnet. Vorzugsweise sind wiederum mehrere zweite Querbohrungen 64 am Umfang symmetrisch verteilt angeordnet. Die Lage der zweiten Querbohrung 64 ist derart gewählt, dass das Fluid in Richtung eines Pfeils 67 durch die Querbohrungen 64 in die zweite Pumpeinrichtung 12 strömt, wobei im dargestellten Ausführungsbeispiel das Fluid zwischen den ersten beiden Rotorscheiben 28 der zweiten Pumpeinrichtung 12 einströmt. Somit ist in dem dargestellten Ausführungsbeispiel ein Strömungskanal 58, 60, 64 ausgebildet, wobei der Strömungskanal einen Auslass der ersten Pumpeinrichtung mit einem Bereich innerhalb der zweiten Pumpeinrichtung verbindet, wobei es sich im dargestellten Ausführungsbeispiel um den Bereich zwischen den beiden ersten Rotorscheiben 28 der zweiten Pumpeinrichtung 12 handelt. Die zweiten Querbohrungen 64 können beispielsweise auch zwischen der zweiten und dritten, der dritten und vierten, usw. Rotorscheibe 28 der zweiten Pumpeneinrichtung 12 enden. Ebenso ist es möglich, dass mehrere Ebenen an Querbohrungen vorgesehen sind, so dass Querbohrungen beispielsweise sowohl zwischen der ersten und zweiten als auch zwischen der zweiten und dritten Rotorscheibe 28 enden.

Der zweite Fluidstrom 40 strömt wie auch bei der in Fig. 1 dargestellten Ausführungsform durch den Zwischeneinlass 38 ein und wird von der zweiten Pumpeinrichtung 12 in Richtung des nicht dargestellten Auslasses der Multi-Inlet-Vakuumpumpe gefördert. Das Vereinen der beiden Fluidströme 34, 40 erfolgt wie im ersten Ausführungsbeispiel (Fig. 1) beispielsweise zwischen den beiden ersten Rotorscheiben 28 der zweiten Pumpeinrichtung 12.

Die in Fig. 3 dargestellte dritte Ausführungsform ist der in Fig. 2 dargestellten zweiten Ausführungsform ähnlich, so dass identisch und ähnliche Bauteile mit den selben Bezugszeichen gekennzeichnet sind.

Der wesentliche Unterschied zwischen der in Fig. 2 und Fig. 3 dargestellten Ausführungsform besteht darin, dass die dritte Ausführungsform (Fig. 3) keine Dichtscheibe 54 aufweist. Stattdessen ist eine letzte, in Fig. 3 rechte Rotorscheibe 68 der ersten Pumpeinrichtung 10 derart ausgebildet, dass die Rotorscheibe 68 Fluid entgegen der Hauptförderrichtung 36 der Multi-Inlet-Vakuumpumpe in Richtung eines Pfeils 70 fördert. Dies ist dadurch realisiert, dass die Flügel der Rotorscheibe 68 in entgegengesetzte Richtung weisen. Aufgrund der Förderrichtung der Rotorscheibe 68 kann der erste Fluidstrom nicht durch die Rotorscheibe 68 hindurchtreten. Dies hat zur Folge, dass der erste Fluidstrom 34 entsprechend der zweiten Ausführungsform (Fig. 2) radial nach innen (Pfeil 52) gefördert wird und durch die ersten Querbohrungen 58 in den Innenraum 60 der hohlen Rotorwelle 16 strömt. Die Rotorscheibe 68 durch die ein geringer Teil des zweiten Fluidstroms 40 in entgegengesetzt zur Hauptförderrichtung 36 gefördert wird, hat somit eine gute Dichtwirkung. Hierdurch ist vermieden, dass sich die beiden Fluidströme 34, 40 bereits im Bereich des Zwischeneinlasses 38 vereinen. Entsprechend der zweiten Ausführungsform (Fig. 2) wird der erste Fluidstrom durch den Strömungskanal 58, 60, 64 innerhalb der zweiten Pumpeinrichtung 12 gefördert. Die zweiten Querbohrungen 64 sind hierbei derart in der Hohlwelle 16 angeordnet, dass der erste Fluidstrom zwischen den beiden ersten Rotorscheiben 28 der zweiten Pumpeinrichtung 12 in diese eintritt.

In der in den Fign. 4 und 5 dargestellten vierten bevorzugten Ausführungsform, sind identische und ähnliche Bauteile mit den selben Bezugszeichen gekennzeichnet.

Bei der in Fig. 4 dargestellten weiteren bevorzugten Ausführungsform der Erfindung, wird der durch den Zwischeneilass 38 angesaugte Fluidstrom 40 unmittelbar nach Eintreten in die Vakuumpumpe in zwei Fluidströme 70, 71 aufgeteilt. Entsprechend der in Fig. 3 dargestellten Ausführungsform, wird der Teil-Fluidstrom 70 entgegen der Hauptförderrichtung 36 gefördert. Hierdurch entsteht in der ersten Pumpeinrichtung 10 eine Gegenströmung. Diese wird durch die Flügel der Rotorscheibe 21 und der mit dem Gehäuse 14 festverbundenen Statorscheibe 23 erzeugt. Im dargestellten Ausführungsbeispiel weist die Rotorscheibe 21 sowie die dazugehörige Statorscheibe 23 einen größeren Durchmesser als die anderen Rotorscheiben 20 sowie Statorscheiben 22 der ersten Pumpeinrichtung auf. Insbesondere ist der Außendurchmesser der Rotorscheibe 21 sowie der Statorscheibe 23 im Wesentlichen entsprechend den Rotorscheiben 28, bzw, den Statorscheiben 30 der zweiten bzw. weiteren Pumpeinrichtung 12.

Aufgrund der Gegenströmung, die durch den Teil-Fluidstrom 70 erzeugt wird, tritt der erste Fluidstrom 34 aus der ersten Pumpeinrichtung nicht im Bereich des Zwischeneinlasses 38 aus. Vielmehr erfolgt ein Vereinen des Teil-Fluidstroms 70 sowie des ersten Fluidstroms 34 in einen Bereich 72 der ersten Pumpeinrichtung 10. Der Bereich 72 ist ein im Wesentlichen ringförmig ausgebildeter Bereich.

Der vereinte Fluidstrom aus dem ersten Fluidstrom 34 und dem Teil-Fluidstrom 70 strömt sodann durch im dargestellten Ausführungsbeispiel als Nuten 74 ausgebildete Strömungskanäle. Die Nuten 74 können hierbei unmittelbar in der Welle 16 angeordnet sein. Im dargestellten Ausführungsbeispiel ist auf der Welle 16 ein Zwischenelement 76 angeordnet. Das Zwischenelement 76 ist beispielsweise durch Aufschrumpfen fest mit der Welle 16 verbunden. Durch Vorsehen des Zwischenelementes 76 ist es möglich, die Strömungskanäle 74 bezogen auf die Welle 16 radial nach außen zu verlagern. Dies hat den Vorteil, dass die Strömungskanäle bzw. Nuten 74 derart angeordnet sind, dass der erste Fluidstrom 34 ohne umgelenkt werden zu müssen, in die Nuten 74 einströmt. Zur Ausbildung der Strömungskanäle 74 ist um das Zwischenelement 76 eine Hülse 78 angeordnet. Anstelle eines Zwischenelements 76 kann die Rotorwelle 16 auch als gestufte Welle ausgebildet sein.

Die kreiszylindrisch ausgebildete Hülse 78 dient nicht nur zur Ausbildung der Strömungskanäle 74, sondern dient im dargestellten Ausführungsbeispiel zusätzlich zum Tragen der Rotorscheibe 21, die die Gegenströmung 70 erzeugt.

Im dargestellten Ausführungsbeispiel wird eine erste Rotorscheibe 77 der zweiten Pumpeinrichtung 12 nicht von dem zweiten Rotorelement 26 sondern ebenfalls von der Hülse 78 getragen. Dies hat den Vorteil, dass auf einfache Weise sichergestellt ist, dass das durch die Nuten 74 strömende Medium erst innerhalb der zweiten Pumpeinrichtung sich mit dem weiteren Fluidstrom bzw. dem Teil-Fluidstrom 71 vereint. Im dargestellten Ausführungsbeispiel erfolgt die Vereinigung der Fluidströme zwischen der Rotorscheibe 27 und der benachbarten Rotorscheibe 28, wobei es sich bei beiden Rotorscheiben 27, 28 um Rotorscheiben der zweiten Pumpeinrichtung 12 handelt.

Die anhand der vierten Ausführungsform (Fig. 4 und 5) beschriebenen als Nuten (74) ausgebildeten Strömungskanäle können auch bei den in den Figuren 2 und 3 dargestellten Ausführungsformen vorgesehen sein. Hierbei wäre sodann anstelle oder zusätzlich zu den Querbohrungen 58, 64 eine entsprechend der vierten Ausführungsform (Fign. 4 und 5) mit Nuten versehene Rotorwelle 16 vorgesehen.

## Patentansprüche

1. Multi-Inlet-Vakuumpumpe, mit
einer ersten Pumpeinrichtung (10), mit einem ersten Rotorelement (18), mit mehreren in Förderrichtung (36) hintereinander angeordneten ersten Rotorscheiben (20, 21),
mindestens einer weiteren Pumpeinrichtung (12) mit einem weiteren Rotorelement (26), mit mehreren in Förderrichtung (36) hintereinander angeordneten weiteren Rotorscheiben (27, 28),
einem Haupteinlass (32) durch den ein erster Fluidstrom (34) von der ersten Pumpeinrichtung (10) angesaugt und in Richtung der weiteren Pumpeinrichtung (12) gefördert wird und
mindestens einem Zwischeneinlass (38) durch den ein zweiter Fluidstrom (40) von der zweiten Pumpeinrichtung (12) angesaugt und in Richtung eines Pumpenauslasses gefördert wird,
wobei ein innerhalb der Vakuumpumpe erfolgendes Vereinen der beiden Fluidströme (34, 40) außerhalb des Zwischeneinlasses (38) erfolgt,
**dadurch gekennzeichnet,dass**
der erste Fluidstrom (34) in Förderrichtung (36) erst nach der ersten Rotorscheibe der zweiten Pumpeinrichtung (12) in die zweite Pumpeinrichtung (12) einströmt.

2. Multi-Inlet-Vakuumpumpe nach Anspruch 1, **dadurch gekennzeichnet, dass** das Vereinen der beiden Fluidströme zumindest hauptsächlich innerhalb der mindestens einen weiteren Pumpeinrichtung (12) insbesondere zwischen zwei benachbarten weiteren Rotorscheiben (28 ; 27, 28) der weiteren Pumpeinrichtung (12) erfolgt.

3. Multi-Inlet-Vakuumpumpe nach Anspruch 1 oder 2, **dadurch gekennzeichnet, dass** der Durchmesser der zweiten Rotorscheiben (27, 28) zumindest teilweise größer ist, als der Durchmesser der ersten Rotorscheiben (20).

4. Multi-Inlet-Vakuumpumpe nach einem der Ansprüche 1 bis 3, **dadurch gekennzeichnet, dass** in Förderrichtung (36) zumindest die erste Rotorscheibe (28) der weiteren Pumpeinrichtung (12) eine Durchgangsöffnung (42) aufweist, durch die der erste Fluidstrom (34) in die zweite Pumpeinrichtung (12) einströmt.

5. Multi-Inlet-Vakuumpumpe nach Anspruch 4, **dadurch gekennzeichnet, dass** die Durchgangsöffnung (42) radial innerhalb der die Flügel tragenden ersten Rotorscheibe (28) der zweiten Pumpeinrichtung (12) angeordnet ist.

6. Multi-Inlet-Vakuumpumpe nach einem der Ansprüche 1 bis 5, **gekennzeichnet durch** eine, insbesondere radial angeordnete Gehäusewand (46) zwischen der ersten Pumpeinrichtung (10) und der zweiten Pumpeinrichtung (12), die vorzugsweise mit einer Gehäuseaußenwand dicht verbunden ist.

7. Multi-Inlet-Vakuumpumpe nach Anspruch 6, **dadurch gekennzeichnet, dass** zwischen der Gehäusewand (46) und einer Rotorwelle (16) ein schmaler Dichtspalt (48) vorgesehen ist.

8. Multi-Inlet-Vakuumpumpe nach Anspruch 1, **gekennzeichnet durch** mindestens einen Strömungskanal (58, 60, 64, 74), der die erste Pumpeinrichtung (10) mit einem Bereich innerhalb der weiteren Pumpeinrichtung (12) verbindet.

9. Multi-Inlet-Vakuumpumpe nach Anspruch 8, **dadurch gekennzeichnet, dass** der Strömungskanal (58, 60, 64, 74) zumindest teilweise innerhalb einer das erste Rotorelement (18) und das zweite Rotorelement (26) tragenden Rotorwelle (16) angeordnet ist, die vorzugsweise als Hohlwelle ausgebildet ist.

10. Multi-Inlet-Vakuumpumpe nach Anspruch 8 oder 9, **dadurch gekennzeichnet, dass** der mindestens eine Strömungskanal (58, 60, 64, 74) durch mindestens eine in Längsrichtung in der Rotorwelle verlaufende Nut (74) ausgebildet ist, wobei die mindestens eine Nut (74) vorzugsweise durch eine Hülse (78) und/oder ein Rotorelement (18) radial verschlossen ist.

11. Multi-Inlet-Vakuumpumpe nach Anspruch 10, **dadurch gekennzeichnet, dass** die Rotorwelle (16) mehrere insbesondere symmetrisch um den Umfang verteilt angeordnete in Längsrichtung der Rotorwelle verlaufende Nuten (74) aufweist.

12. Multi-Inlet-Vakuumpumpe nach einem der Ansprüche 9 bis 11, **gekennzeichnet durch** mindestens eine in der Rotorwelle (16) angeordnete erste Querbohrung (58) im Bereich eines Auslasses der ersten Pumpeinrichtung (10) und vorzugsweise mindestens eine in der Rotorwelle (16) angeordnete zweite Querbohrung (64), die zwischen zwei benachbarten Rotorscheiben (28) der zweiten Pumpeinrichtung (12) endet.

13. Multi-Inlet-Vakuumpumpe nach einem der Ansprüche 8 bis 12, **gekennzeichnet durch** eine im Auslassbereich der ersten Pumpeinrichtung (10) angeordnete Dichtscheibe (54) die sich vom Pumpengehäuse (14) zur Rotorwelle (16) erstreckt.

14. Multi-Inlet-Vakuumpumpe nach Anspruch 13, **dadurch gekennzeichnet, dass** die erste Querbohrung (58) in Förderrichtung (36) zwischen der letzten Rotorscheibe (20) der ersten Pumpeinrichtung (10) und der Dichtscheibe (54) angeordnet ist.

15. Multi-Inlet-Vakuumpumpe nach einem der Ansprüche 8 bis 14, **dadurch gekennzeichnet, dass** mindestens die letzte Rotorscheibe (68) der ersten Pumpeinrichtung (10) derart ausgebildet ist, dass sie einen Teil des durch den Zwischeneinlass (38) angesaugten zweiten Fluidstroms (40) entgegen der Förderrichtung (36) in Richtung der ersten Pumpeinrichtung (10) fördert.

## Claims

1. Multi-inlet vacuum pump, comprising
a first pump device (10) comprising a first rotor element (18) having a plurality of first rotor disks (20, 21) arranged serially in the conveying direction (36),
at least one further pump device (12) comprising a further rotor element (26) having a plurality of further rotor disks (27, 28) arranged serially in the conveying direction (36),
a main inlet (32) through which a first fluid flow (34) is sucked by the first pump device (10) and is conveyed in the direction of the further pump device (12), and
at least one intermediate inlet (38) through which a second fluid flow (40) is sucked by the second pump device (12) and is conveyed in the direction of a pump outlet,
wherein a merging of the two fluid flows (34, 40) occurring within the vacuum pump takes place outside the intermediate inlet (38),
**characterized in that**
the first fluid flow (34), as viewed in the conveying direction (36), flows into the second pump device (12) only behind the first rotor disk of the second pump device (12).

2. Multi-inlet vacuum pump according to claim 1, **characterized in that** the merging of the two fluid flows occurs at least largely within the at least one further pump device (12), particularly between two adjacent further rotor disks (28; 27, 28) of the further pump device (12).

3. Multi-inlet vacuum pump according to claim 1 or 2, **characterized in that** the diameter of the second rotor disks (27, 28) is at least partially larger than the diameter of the first rotor disks (20).

4. Multi-inlet vacuum pump according to any one of claims 1 to 3, **characterized in that**, as viewed in the conveying direction (36), at least the first rotor disk (28) of the further pump device (12) comprises a through opening (42) via which the first fluid flow (34) flows into the second pump device (12).

5. Multi-inlet vacuum pump according to claim 4, **characterized in that** the through opening (42) is arranged radially within the first rotor disk (28), carrying the vanes, of the second pump device (12).

6. Multi-inlet vacuum pump according to any one of claims 1 to 5, **characterized by** a - particularly radially arranged - housing wall (46) between the first pump device (10) and the second pump device (12), said housing wall being preferably tightly connected to a housing outer wall.

7. Multi-inlet vacuum pump according to claim 6, **characterized in that** a narrow sealing gap (48) is provided between the housing wall (46) and a rotor shaft (16).

8. Multi-inlet vacuum pump according to claim 1, **characterized by** at least one flow channel (58, 60, 64, 74) connecting the first pump device (10) to a region within the further pump device (12).

9. Multi-inlet vacuum pump according to claim 8, **characterized in that** the flow channel (58, 60, 64, 74) is arranged at least partially within a rotor shaft (16) carrying the first rotor element (18) and the second rotor element (26), said rotor shaft being preferably designed as a hollow shaft.

10. Multi-inlet vacuum pump according to claim 8 or 9, **characterized in that** the at least one flow channel (58, 60, 64, 74) is realized by at least one groove (74) extending in the longitudinal direction in the rotor shaft, said at least one groove (74) being preferably radially closed by a sleeve (78) and/or a rotor element (18).

11. Multi-inlet vacuum pump according to claim 10, **characterized in that** the rotor shaft (16) comprises a plurality of grooves (74) arranged particularly with symmetric distribution around the circumference and extending in the longitudinal direction of the rotor shaft.

12. Multi-inlet vacuum pump according to any one of claims 9 to 11, **characterized by** at least one first transverse bore (58) arranged in the rotor shaft (16) in the region of an outlet of the first pump device (10), and preferably by at least one second transverse bore (64) arranged in the rotor shaft (16) and terminating between two adjacent rotor disks (28) of the second pump device (12).

13. Multi-inlet vacuum pump according to any one of claims 8 to 12, **characterized by** a sealing disk (54) arranged in the outlet region of the first pump device (10), said sealing disk extending from the pump housing (14) to the rotor shaft (16).

14. Multi-inlet vacuum pump according to claim 13, **characterized in that** the first transverse bore (58) is arranged, as viewed in the conveying direction (36), between the last rotor disk (20) of the first pump device (10) and the sealing disk (54).

15. Multi-inlet vacuum pump according to any one of claims 8 to 14, **characterized in that** at least the last rotor disk (68) of the first pump device (10) is designed to convey, opposite to the flow direction (36) in the direction of the first pump device (10), a part of the second fluid flow (40) sucked through the intermediate inlet (38).

## Revendications

1. Pompe à vide à plusieurs entrées, comprenant
un premier dispositif pompe (10) pourvu d'un premier élément rotor (18), comprenant plusieurs premiers disques de rotor (20, 21) disposés les uns derrière les autres dans la direction de l'écoulement (36),
au moins un autre dispositif pompe (12) pourvu d'un autre élément rotor (26), comprenant plusieurs autres disques de rotor (27, 28) disposés les uns derrière les autres dans la direction de l'écoulement (36),
une entrée principale (32) à travers laquelle un premier courant fluidique (34) est aspiré par le premier dispositif pompe (10) et refoulé en direction de l'autre dispositif pompe (12), et
au moins une entrée intermédiaire (38) à travers laquelle un second courant fluidique (40) est aspiré par le second dispositif pompe (12) et refoulé en direction d'une sortie de pompe,
une réunion des deux courants fluidiques (34, 40) opérée à l'intérieur de la pompe à vide étant réalisée à l'extérieur de l'entrée intermédiaire (38), **caractérisée en ce que**
le premier courant fluidique (34) dans la direction de l'écoulement (36) n'afflue dans le second dispositif pompe (12) qu'après le premier disque de rotor du second dispositif pompe (12).

2. Pompe à vide à plusieurs entrées selon la revendication 1, **caractérisée en ce que** la réunion des deux courants fluidiques s'opère au moins principalement à l'intérieur de l'autre dispositif pompe (12), au moins au nombre de un, en particulier entre deux autres disques de rotor (28 ; 27, 28) adjacents de l'autre dispositif pompe (12).

3. Pompe à vide à plusieurs entrées selon la revendication 1 ou 2, **caractérisée en ce que** le diamètre des seconds disques de rotor (27, 28) est, au moins en partie, plus grand que le diamètre des premiers disques de rotor (20).

4. Pompe à vide à plusieurs entrées selon l'une des revendications 1 à 3, **caractérisée en ce que**, dans la direction de l'écoulement (36), au moins le premier disque de rotor (28) de l'autre dispositif pompe (12) présente une ouverture de passage (42) à travers laquelle le premier courant fluidique (34) afflue dans le second dispositif pompe (12).

5. Pompe à vide à plusieurs entrées selon la revendication 4, **caractérisée en ce que** l'ouverture de passage (42) est disposée radialement à l'intérieur du premier disque de rotor (28), portant les pales, du second dispositif pompe (12).

6. Pompe à vide à plusieurs entrées selon l'une des revendications 1 à 5, **caractérisée par** une paroi de carter (46) disposée, en particulier radialement, entre le premier dispositif pompe (10) et le second dispositif pompe (12), laquelle est de préférence reliée de façon étanche à une paroi extérieure de carter.

7. Pompe à vide à plusieurs entrées selon la revendication 6, **caractérisée en ce qu'**est prévue un jeu d'étanchéité étroit (48) entre la paroi de carter (46) et un arbre de rotor (16).

8. Pompe à vide à plusieurs entrées selon la revendication 1, **caractérisée par** au moins un canal d'écoulement (58, 60, 64, 74) qui relie le premier dispositif pompe (10) à une région située à l'intérieur de l'autre dispositif pompe (12).

9. Pompe à vide à plusieurs entrées selon la revendication 8, **caractérisée en ce que** le canal d'écoulement (58, 60, 64, 74) est disposé, au moins en partie, à l'intérieur d'un arbre de rotor (16) portant le premier élément rotor (18) et le second élément rotor (26), qui est réalisé de préférence sous la forme d'un arbre creux.

10. Pompe à vide à plusieurs entrées selon la revendication 8 ou 9, **caractérisée en ce que** le canal d'écoulement (58, 60, 64, 74), au moins au nombre de un, est réalisé par au moins une rainure (74) s'étendant en direction longitudinale dans l'arbre de rotor, la rainure (74), au moins au nombre de une, étant fermée radialement de préférence par une douille (78) et/ou un élément de rotor (18).

11. Pompe à vide à plusieurs entrées selon la revendication 10, **caractérisée en ce que** l'arbre de rotor (16) comporte plusieurs rainures (74) s'étendant dans la direction longitudinale de l'arbre de rotor et réparties en particulier de manière symétrique autour de sa périphérie.

12. Pompe à vide à plusieurs entrées selon l'une des revendications 9 à 11, **caractérisée par** au moins un premier alésage transversal (58) disposé dans l'arbre de rotor (16) dans la région d'une sortie du premier dispositif pompe (10), et de préférence par au moins un second alésage transversal (64) disposé dans l'arbre de rotor (16) et qui se termine entre deux disques de rotor (28) adjacents du second dispositif pompe (12).

13. Pompe à vide à plusieurs entrées selon l'une des revendications 8 à 12, **caractérisée par** une rondelle d'étanchéité (54) disposée dans la région de sortie du premier dispositif pompe (10), qui s'étend du carter de pompe (14) à l'arbre de rotor (16).

14. Pompe à vide à plusieurs entrées selon la revendication 13, **caractérisée en ce que** le premier alésage transversal (58) est disposé dans la direction d'écoulement (36) entre le dernier disque de rotor (20) du premier dispositif pompe (10) et la rondelle d'étanchéité (54).

15. Pompe à vide à plusieurs entrées selon l'une des revendications 8 à 14, **caractérisée en ce qu'**au moins le dernier disque de rotor (68) du premier dispositif pompe (10) est conçu de manière à déplacer une partie du second courant fluidique (40) aspiré par l'entrée intermédiaire (38) en sens opposé à la direction de l'écoulement (36) en direction du premier dispositif pompe (10).
